# EUROPÄISCHE PATENTSCHRIFT

(11) **EP 0 621 209 B1**
(45) Veröffentlichungstag und Bekanntmachung des Hinweises auf die Patenterteilung: **02.07.1997**
(21) Anmeldenummer: 94104479.4
(22) Anmeldetag: 22.03.1994
(51) Int. Cl.: B65D 85/10

(54) **Klappschachtel für stabförmige Gegenstände, insbesondere Zigaretten**
Hinged-lid box for rod-shaped objects, especially cigarettes
Boîte à couvercle rabattant pour des objets allongés, notamment des cigarrettes

(30) Priorität: 05.04.1993 DE 4310800
(43) Veröffentlichungstag der Anmeldung: 26.10.1994
(73) Patentinhaber: Focke & Co. (GmbH & Co.), 27283 Verden (DE)
(72) Erfinder: Focke, Heinz, D-27283 Verden (DE)
(74) Vertreter: Bolte, Erich, Dipl.-Ing.

(56) Entgegenhaltungen:
- DE-C- 651 226
- DE-C- 822 374
- GB-A- 434 334
- US-A- 2 006 591
- US-A- 2 820 545
- US-A- 5 129 513

## Beschreibung

Die Erfindung betrifft eine Klappschachtel mit stabförmigen Gegenständen, wie Zigaretten, die in einer Formation mit wenigstens zwei parallelen Reihen innerhalb der Klappschachtel angeordnet sind, mit einem Schachtelteil und einem Deckel, der gelenkig mit einer Rückwand des Schachtelteils verbunden ist und mit einem im Schachtelteil angeordneten Kragen, dessen oberer, aus dem Schachtelteil herausragender Teil in Schließstellung vom Deckel umschlossen ist.

Klappschachteln (Hinge-Lid-Packungen) sind eine weltweit verbreitete Verpackungsform für Zigaretten. Diese sind in Reihen innerhalb der Verpackung angeordnet. Die Klappschachtel besteht aus einem Schachtelteil und einem Deckel, die über eine Gelenklinie mit einer Rückwand des Schachtelteils verbunden ist. Die Klappschachtel besteht üblicherweise aus Karton. Aus der US-A-5 129 513 ist eine derartige Klappschachtel bekannt.

Für bestimmte stabförmige, längliche Gegenstände, insbesondere für neuartige Zigaretten bzw. zigarettenähnliche Produkte, ist zwar die Klappschachtel weiterhin eine bevorzugte Verpackungsform, die Positionierung der Zigaretten oder dergleichen innerhalb der Verpackung ist aber für bestimmte neuartige Produkte wegen der Dichtlage aneinander in der bisherigen Form nicht geeignet.

Die US-A-2 006 591 zeigt eine Zigaretten-Verpackung, in der die Zigaretten durch ein Stützorgan derart gehalten sind, daß die Gegenstände nach allen Seiten einen Abstand voneinander und von Seitenwänden der Zigaretten-Verpackung aufweisen. Die dort gezeigte Zigaretten-Verpackung dient nämlich der Aufnahme selbst entzündbarer Zigaretten. Die Zigaretten-Verpackung gemäß US-A 2 006 591 weist jedoch den Nachteil auf, daß dieselbe nur mit großem Aufwand erstellbar ist.

Der Erfindung liegt die Aufgabe zugrunde, eine Verpackung, insbesondere Klappschachtel, für längliche, insbesondere zylindrische Gegenstände, wie Zigaretten oder andere vergleichbare Rauchartikel vorzuschlagen, bei der die Gegenstände in einer den Eigenschaften derselben entsprechenden Weise positioniert sind.

Zur Lösung dieser Aufgabe ist die erfindungsgemäße Klappschachtel durch folgende Merkmale gekennzeichnet:
a) die Gegenstände sind im Schachtelteil durch ein Stützorgan derart gehalten, daß die Gegenstände nach allen Seiten einen Abstand voneinander und von Seitenwänden der Klappschachtel aufweisen,
b) die Höhe des Stützorgans ist geringer als die Höhe des Schachtelteils,
c) das Stützorgan weist den Gegenständen zugekehrte, den Konturen der Gegenstände angepaßte und im Abstand voneinander angeordneter Haltungen für jeden Gegenstand auf,
d) zwischen benachbarten Reihen der Gegenstände ist jeweils ein Stützorgan angeordnet, welches der Höhe nach im Abstand voneinander angeordnete Haltungen aufweist, die sich in einer Ebene quer zur Längsachse der Gegenstände erstrecken, derart, daß jeder Gegenstand durch wenigstens zwei mit Abstand übereinander angeordnete Halterungen erfaßt ist.

Das erfindungsgemäß innerhalb der Verpackung bzw. innerhalb des Schachtelteils angeordnete Stützorgan bewirkt eine Anordnung der Gegenstände derart, daß diese mit einem deutlichen Abstand voneinander positioniert sind. Darüber hinaus läßt sich die erfindungsgemäße Klappschachtel einfach herstellen.

Bevorzugte Ausführungsbeispiele der Erfindung werden nachfolgend anhand der Zeichnung näher erläutert. Es zeigt:
- Fig. 1: eine Klappschachtel mit zylindrischen Gegenständen bei geöffnetem Deckel in perspektivischer Darstellung,
- Fig. 2: einen Zuschnitt für ein Stützorgan eines Ausführungsbeispiels der Verpackung in Ansicht,
- Fig. 3: eine Verpackung in einem Horizontalschnitt mit Stützorganen der Fig. 2,
- Fig. 4: einen ausgebreiteten Zuschnitt für ein weiteres Beispiel eines Stützorgans,
- Fig. 5: das Stützorgan in der fertig gefalteten Form, in perspektivischer Darstellung,
- Fig. 6: eine Verpackung mit einem Stützorgan der Fig. 5 in Vorderansicht,
- Fig. 7: einen Horizontal schnitt durch die Verpackung gem. Fig. 6 in der Ebene IX-IX,
- Fig. 8: einen Vertikalschnitt zu der Verpackung gem. Fig. 6 in der Schnittebene X-X der Fig. 6.

Die in den Zeichnungen dargestellten Ausführungsbeispiele von Verpackungen bzw. Teilen derselben beziehen sich auf Klappschachteln (Hinge-Lid-Packungen). Diese Verpackung besteht aus einem Schachtelteil 20 und einem Deckel 21. Der Schachtelteil besteht aus Vorderwand 22, Bodenwand 23 und Rückwand 24.

Analog besteht der Deckel 21 aus Deckel-Vorderwand 25, Deckel-Oberwand 26 und Deckel-Rückwand 27. Letztere ist einstückig mit der Rückwand 22 über eine Gelenklinie 28 verbunden.

Seitenwände 29 und 30 des Schachtelteils 20 bestehen aus inneren und äußeren Seitenlappen 31 und 32. Diese überdecken einander und sind durch Klebung miteinander verbunden. Deckel-Seitenwände 33, 34 sind entsprechend ausgebildet.

Innerhalb des Schachtelteils 20 ist ein Kragen 35 üblicher Gestaltung angeordnet. Dieser erstreckt sich im Bereich der Vorderwand 22 sowie der Seitenwände 29, 30. Der Kragen ragt mit einem Teilstück aus dem Schachtelteil 20 heraus. Dieses wird in Schließstellung vom Deckel 21 umgeben.

Die Verpackung bzw. Klappschachtel dient zur Aufnahme von langgestreckten, im vorliegenden Falle zylindrischen Gegenständen 36. Es kann sich dabei um (kürzere) Zigaretten oder zigarettenähnliche Raucherartikel handeln.

Die Klappschachtel entspricht bei dem gezeigten Ausführungsbeispiel hinsichtlich der Querabmessungen denjenigen herkömmlicher Klappschachteln für Zigaretten. Lediglich die Höhe der Klappschachtel ist geringer. Innerhalb der Klappschachtel sind die Gegenstände 36 in zwei Reihen 37, 38 positioniert, wobei hier jede Reihe 37, 38 aus fünf Gegenständen besteht. Diese sind innerhalb jeder Reihe 37, 38 sowie von Reihe zu Reihe mit einem fixierten, unveränderlichen Abstand voneinander angeordnet, so daß eine wechselseitige Berührung der Gegenstände 36 mit Sicherheit ausgeschlossen ist.

Die Positionierung der Gegenstände 36 innerhalb der Verpackung, nämlich innerhalb des Schachtelteils 20, erfolgt durch ein Stützorgan 39. Dieses ist so ausgebildet, daß die Gegenstände 36 in Abständen voneinander, jedoch mit ausgerichteten Reihen 37, 38 positioniert sind. Ein Stützorgan besteht jeweils aus mindestens einer Tragwand bzw. Stützwand und daran angeordneten Halterungen für je einen Gegenstand.

Bei dem Ausführungsbeispiel gem. Fig. 2 und Fig. 3 besteht das Stützorgan 39 aus zwei Teilorganen 43, 44, die je einer Reihe 37, 38 zugeordnet sind. Jedes Teilorgan 43, 44 besteht aus einer Tragwand 45 und daran auf einer Seite angeordneten Haltezungen 46. Diese erstrecken sich im vorliegenden Falle jeweils zwischen benachbarten Gegenständen 36 einer Reihe 37, 38. Die Haltezungen 46 sind an den einander gegenüberliegenden Seiten mit muldenförmigen Vertiefungen 47, 48 versehen, in denen die Gegenstände 36 mit einem Teilbereich des Umfangs formschlüssig liegen. Jeder Gegenstand 36 ist deshalb von zwei einander gegenüberliegenden Haltezungen 46 teilweise umgeben. Die Gegenstände 36 sind dadurch auch in Richtung zur Vorderwand 22 bzw. Rückwand 24 fixiert.

Die Haltezungen 46 sind bei dem gezeigten Ausführungsbeispiel aus der Tragwand 45 geformt (Fig. 2). Diese ist mit entsprechenden Stanzungen versehen, derart, daß die Haltezungen 46 im Bereich einer Faltlinie 49 mit der Tragwand 45 verbunden bleiben. Im übrigen ist die Kontur der Haltezungen 46 durch einen entsprechenden Stanzschnitt definiert. Zur Bildung des Stützorgans 39 werden die Haltezungen 46 aus der Ebene der Tragwand 45 herausgefaltet in eine quer zu dieser gerichteten Halteposition (Fig. 3). Dabei werden die Haltezungen 46 um die Faltlinie 49 um 90° geschwenkt. In der Tragwand 45 verbleiben entsprechende Ausnehmungen, die aber deren Funktion nicht beeinträchtigen.

Die Tragwände 45 der Teilorgane 43, 44 können miteinander verbunden oder in geeigneter Weise auf Abstand voneinander gehalten sein. Auch bei diesem Ausführungsbeispiel wird zweckmäßigerweise eine Einheit aus dem Stützorgan 39 mit den Gegenständen 36 in die ganz oder teilweise gefaltete Klappschachtel eingeführt.

Die Haltezungen 46 sind in jeweils zwei Reihen übereinander angeordnet, so daß die Gegenstände 36 an zwei in Längsrichtung im Abstand voneinander angeordneten Stellen durch Halterungen fixiert sind. Die Haltezungen 46 sind dabei so durch Stanzung in der Tragwand 45 positioniert, daß die Faltlinie 49 jeweils nach oben bzw. unten gerichtet ist. Die Haltezungen 46 der oberen Reihe werden demnach durch Schwenkbewegung nach oben und die der unteren Reihe durch Schwenkbewegung nach unten in die Halteposition bewegt.

Bei dem Ausführungsbeispiel gem. Fig. 4 bis 8 findet ein sehr einfach gestaltetes Stützorgan 39 Verwendung. Es besteht aus einem länglichen, streifenförmigen Zuschnitt (Fig. 4) aus dünnem Karton oder einem anderen geeigneten Material. Dieser Zuschnitt wird in eine dreidimensionale Gestalt geformt (Fig. 5) unter Bildung von seitlichen, aufrechten Verbindungsstegen 54, 55 und zwei der Höhe nach im Abstand voneinander angeordneten Stützwandungen 56 und 57. Das so ausgebildete Stützorgan 39 wird im Schachtelteil 20 zwischen den Reihen 37, 38 der Gegenstände 36 so angeordnet, daß sich die Stützwandungen 56, 57 quer zur Längsachse der Gegenstände 36 erstrecken. Die Gegenstände 36 liegen demnach mit ihrem Mantel an den Stützwandungen 56, 57 an. Zur exakten Positionierung sind die den Gegenständen 36 zugekehrten Randbereiche der Stützwandungen 56, 57 mit muldenförmigen Ausnehmungen 58 versehen. In diesen liegen die Gegenstände 36 formschlüssig mit einem Teilbereich des Umfangs.

Das aus einem Zuschnitt gebildete Stützorgan 39 der vorstehend beschriebenen Ausführung ist an einem Ende mit einer Verbindungslasche 59 versehen, die durch Klebung oder Siegel mit dem an der gegenüberliegenden Seite gebildeten Verbindungssteg 55 verbunden ist, so daß ein stabiles dreidimensionales Organ entsteht.

Das so ausgebildete Stützorgan 39 gemäß Fig. 4 bis 8 ist im vorliegenden Falle im Schachtelteil 20 mit Abstand von der Bodenwand 23 positioniert. Die aufrechten Verbindungsstege 54, 55 können mit den Seitenwänden 29, 30, nämlich mit den innenliegenden Seitenlappen 31, verbunden sein, z. B. durch Klebung. Eine obere Begrenzung des Stützorgans, nämlich die obere Stützwand 56, erstreckt sich mit Abstand unterhalb einer oberen Kante des Kragens 35.

Eine Besonderheit bei der Gestaltung der Verpackung, nämlich Klappschachtel, mit einem derartigen Stützorgan 39 ergibt sich aus Fig. 8. Die muldenförmigen Ausnehmungen 58 sind durch Stanzen gebildet. Dadurch entstehende Stanzstücke 65 bleiben über kleine bzw. schmale Restverbindungen an dem Stützorgan 39. Beim Einführen der Gegenstände 36 in die packungsgerechte Position werden diese Stanzstücke 45 nach innen geschwenkt in den Bereich zwischen den beiden Reihen 37, 38. Im übrigen sind die Ausnehmungen 58 so gestaltet, daß sie die Gegenstände 36 längs eines Teilumfangs umgeben, der etwas geringer ist als der halbe Umfang.

Bei allen Ausführungsbeispielen kann die Verpackung mit einer horizontalen bzw. quer gerichteten Bodenwand 23 ausgestattet sein. Es kann aber auch eine schräg verlaufende Bodenwand vorgesehen sein. In diesem Falle sind die beiden Reihen 37, 38 der Gegenstände der Höhe nach versetzt zueinander angeordnet aufgrund der entsprechenden Abstützung auf der schräg gerichteten Bodenwand 23.

## Patentansprüche

1. Klappschachtel mit stabförmigen Gegenständen, wie Zigaretten, die in einer Formation mit wenigstens zwei parallelen Reihen (37, 38) innerhalb der Klappschachtel angeordnet sind, mit einem Schachtelteil (20) und einem Deckel (21), der gelenkig mit einer Rückwand (24) des Schachtelteils (20) verbunden ist und mit einem im Schachtelteil (20) angeordneten Kragen (36), dessen oberer, aus dem Schachtelteil (20) herausragender Teil in Schließstellung vom Deckel (21) umschlossen ist, **gekennzeichnet durch** folgende Merkmale:
a) die Gegenstände (36) sind im Schachtelteil (20) durch ein Stützorgan (39) derart gehalten, daß die Gegenstände (36) nach allen Seiten einen Abstand voneinander und von Seitenwänden (29, 30) der Klappschachtel aufweisen,
b) die Höhe des Stützorgans (39) ist geringer als die Höhe des Schachtelteils (20),
c) das Stützorgan (39) weist den Gegenständen (36) zugekehrte, den Konturen der Gegenstände (36) angepaßte und im Abstand voneinander angeordnete Halterungen für jeden Gegenstand (36) auf,
d) zwischen benachbarten Reihen (37, 38) der Gegenstände (36) ist jeweils ein Stützorgan (39) angeordnet, welches der Höhe nach im Abstand voneinander angeordnete Halterungen aufweist, die sich in einer Ebene quer zur Längsachse der Gegenstände (36) erstrecken, derart, daß jeder Gegenstand (36) durch wenigstens zwei mit Abstand übereinander angeordnete Halterungen erfaßt ist.

2. Klappschachtel nach Anspruch 1, **dadurch gekennzeichnet**, daß das Stützorgan (39) wenigstens eine aufrechte Tragwand (45) aufweist, an der als Haltezungen (46) ausgebildete Halterungen angeordnet sind, die aus der Tragwand (45) durch entsprechende Stanzungen gebildet sind, wobei die Halterungen über eine Faltlinie (49) mit der Tragwand (45) verbunden sind und um die Faltlinie (49) um 90° in eine zur Tragwand (45) quer gerichtete, horizontale Position gefaltet sind.

3. Klappschachtel nach Anspruch 2, **dadurch gekennzeichnet**, daß die Gegenstände (36) durch die mit der Tragwand (45) verbundenen Haltezungen (46) fixiert sind, die sich zwischen benachbarten Gegenständen (36) einer Reihe (37, 38) erstrecken und diese durch entsprechend ausgebildete Vertiefungen (47, 48) an zwei gegenüberliegenden Seiten formschlüssig erfassen.

4. Klappschachtel nach Anspruch 1, **dadurch gekennzeichnet**, daß die Halterungen als Stützwandungen (56, 57) ausgebildet sind, die sich in einer Ebene quer zur Längsachse der Gegenstände (36) erstrecken und die an freien Rändern insbesondere muldenförmige Ausnehmungen (58) für die Aufnahme eines Teilbereichs der Gegenstände (36) aufweisen.

5. Klappschachtel nach Anspruch 4, **dadurch gekennzeichnet**, daß die zwei Stützwandungen (56, 57) Teil eines einstückigen, streifenförmigen Zuschnitt sind, der rechteckig gefaltet ist und mit Abstand von der Bodenwand (23) des Schachtelteils (20) in diesem befestigt ist.

## Claims

1. Hinge-lid pack with stick-shaped articles, such as cigarettes, which are arranged within the hinge-lid pack in a formation having at least two parallel rows (37, 38), with a pack part (20) and a lid (21) which is connected in an articulated manner to a rear wall (24) of the pack part (20), and with a collar (36) which is arranged in the pack part (20) and of which the upper part projecting from the pack part (20) is surrounded, in the closed position, by the lid (21), characterized by the following features:
a) the articles (36) are held in the pack part (20) by a supporting member (39), in such a way that the articles (36) are, on all sides, at a distance from one another and from side walls (29, 30) of the hinge-lid pack,
b) the height of the supporting member (39) is smaller than the height of the pack part (20),
c) the supporting member (39) has, for each article (36), holders which face the articles (36), are adapted to the contours of the articles (36) and are arranged at a distance from one another,
d) arranged in each case between adjacent rows (37, 38) of the articles (36) is a supporting member (39) having holders which are arranged at a distance from one another in height and which extend in a plane transverse relatively to the longitudinal axis of the articles (36), in such a way that each article (36) is gripped by at least two holders arranged at a distance one above the other.

2. Hinge-lid pack according to Claim 1, characterized in that the supporting member (39) has at least one vertical carrying wall (45), on which are arranged holders which are designed as holding tongues (46) and which are formed out of the carrying wall (45) by means of corresponding punchings, the holders being connected to the carrying wall (45) via a folding line (49) and being folded through 90° about the folding line (49) into a horizontal position directed transverse relatively to the carrying wall (45).

3. Hinge-lid pack according to Claim 2, characterized in that the articles (36) are fixed by the holding tongues (46) which are connected to the carrying wall (45) and which extend between adjacent articles (36) of a row (37, 38) and grip these positively on two mutually opposite sides by means of correspondingly designed depressions (47, 48).

4. Hinge-lid pack according to Claim 1, characterized in that the holders are designed as supporting walls (56, 57) which extend in a plane transverse relatively to the longitudinal axis of the articles (36) and which have, at free edges, especially trough-shaped recesses (58) for receiving a part region of the articles (36).

5. Hinge-lid pack according to Claim 4, characterized in that the two supporting walls (56, 57) are part of a one-piece strip-shaped blank which is folded at right angles and which is fastened in the pack part (20) at a distance from the bottom wall (23) of the latter.

## Revendications

1. Boîte à rabat avec des objets en forme de barres, tels que des cigarettes, qui sont disposés en une formation comportant au moins deux rangées (37, 38) parallèles à l'intérieur de la boîte à rabat, avec une partie boîte (20) et un couvercle (21), relié articulé à une paroi arrière (24) de la partie boîte (20), et avec une collerette (35) disposée dans la partie boîte (20), collerette dont la partie supérieure sortant de la partie boîte (20) est entourée par le couvercle (21) lorsque l'on se trouve en position de fermeture, caractérisée par les propriétés ci-après:
a) les objets (36) sont maintenus dans la partie boîte (20) par un organe d'appui (39), de manière que les objets (36) présentent de tous les côtés un espacement mutuel et un espacement vis-à-vis des parois latérales (29, 30) de la boîte à rabat,
b) la hauteur de l'organe d'appui (39) est inférieure à la hauteur de la partie boîte (20),
c) l'organe d'appui (39) présente pour chaque objet (36), des fixations tournées vers les objets (36), adaptées aux contours des objets (36) et disposées à distance les unes des autres,
d) un organe d'appui (39), qui présente des fixations disposées en hauteur à distance les unes des autres, est disposé entre des rangées (37, 38) voisines des objets (36), les fixations s'étendant dans un plan transversalement par rapport à l'axe longitudinal des objets (36), de manière que chaque objet (36) soit saisi par au moins deux fixations disposées à distance l'une au-dessus de l'autre.

2. Boîte à rabat selon la revendication 1, caractérisée par le fait que l'organe d'appui (39) présente au moins une paroi-support (45) verticale sur laquelle sont disposées des fixations, réalisées sous forme de languettes de maintien (46) et formées à partir de la paroi-support (45), par des estampages correspondants, les fixations étant reliées par une ligne de pliage (49) à la paroi-support (45) et étant pliées autour de la ligne de pliage (49) de 90° dans une position horizontale orientée transversalement par rapport à la paroi-support (45).

3. Boîte à rabat selon la revendication 2, caractérisée par le fait que les objets (36) sont fixés par les fixations (46) reliées à la paroi-support (45), fixations s'étendant entre des objets (36) voisins d'une rangée (37, 38) et les saisissant sur deux côtés opposés avec ajustement de forme par des évidements (47, 48) réalisés de manière correspondante.

4. Boîte à rabat selon la revendication 1, caractérisée par le fait que les fixations sont réalisées sous forme de parois d'appui (56, 57) qui s'étendent dans un plan transversal par rapport à l'axe longitudinal des objets (36) et présentent, sur leurs bords libres, des évidements (58), en particulier en forme d'auges, destinés à recevoir une zone partielle des objets (36).

5. Boîte à rabat selon la revendication 4, caractérisée par le fait que les deux parois d'appui (56, 57) font partie d'un flan monopièce, en forme de bande, plié à angles droits et fixé dans celle-ci à distance de la paroi fond (23) de la partie boîte (20).
